# FASCICULE DE BREVET EUROPEEN

(11) **EP 2 738 313 B1**
(45) Date de publication et mention de la délivrance du brevet: **16.09.2015**
(21) Numéro de dépôt: 13195076.8
(22) Date de dépôt: 29.11.2013
(51) Int. Cl.: E02D 29/05

(54) **Procédé et kit de construction d'un ouvrage souterrain avec coffrage suspendu**
Verfahren und Kit zum Bauen eines unterirdischen Bauwerks mit Hängeschalung
Method and kit for building an underground structure with suspended formwork

(30) Priorité: 03.12.2012 FR 1261553
(43) Date de publication de la demande: 04.06.2014
(73) Titulaire: Gtm Sud, 13009 Marseille (FR); Vinci Construction France, 92000 Nanterre (FR)
(72) Inventeur: Avenier, Raphaël, 38190 Les Adrets (FR)
(74) Mandataire: Chevalier, Renaud Philippe

(56) Documents cités:
- WO-A2-2012/044091

## Description

La présente invention se rapporte à un procédé de construction d'un ouvrage souterrain et à un kit de construction permettant la mise en oeuvre d'un tel procédé.

La présente invention se rapporte au domaine de la construction d'ouvrages souterrains selon une approche dite « en taupe » ou du haut vers le bas, dans laquelle les planchers souterrains successifs de l'ouvrage souterrain sont réalisés en descendant depuis un plancher porteur, tout en creusant le sous-sol au fur et à mesure de la réalisation des planchers souterrains du haut vers le bas.

Un tel procédé de construction peut être envisagé pour la construction d'un ouvrage souterrain, tel qu'un ouvrage de stationnement de véhicule, avec ou sans structure supérieure ou externe, hors sol, au-dessus du plancher porteur.

En effet, en se référant à la figure 1, il est aussi envisageable d'employer un tel procédé dans une démarche de construction dite « up and down » qui consiste à réaliser un ouvrage souterrain d'infrastructure OI d'un bâtiment B en descendant à partir d'un plancher porteur appelé plancher de transfert PT, tout en réalisant un ouvrage hors sol de superstructure OS du bâtiment B en montant à partir de ce même plancher de transfert PT ; la construction du bâtiment se fait donc en montant et en descendant en même temps. Cette démarche est particulièrement intéressante dans des contextes urbains de forte densité, tout en offrant une réduction des coûts et des délais de réalisation du bâtiment.

La figure 2 illustre, à titre d'exemple, un ouvrage souterrain d'infrastructure OI comportant dix niveaux souterrains, soit dix planchers souterrains PS construits en-dessous d'un plancher de transfert PT, ainsi que le début d'un ouvrage de superstructure OS qui s'élèvera au-dessus du plancher de transfert PT.

Il est bien entendu envisageable de mettre en oeuvre la présente invention pour la construction d'un simple ouvrage souterrain, sans construction d'un ouvrage hors sol au-dessus du plancher porteur.

Pour réaliser ces planchers souterrains selon cette approche du haut vers le bas, il est connu une première technique qui consiste à creuser sous chaque plancher sec et stabilisé, puis à couler directement du béton sur un coffrage posé au sol, le sol ayant été préalablement terrassé pour réaliser le plancher du dessous.

Une deuxième technique consiste à creuser sous chaque plancher sec et stabilisé, à disposer un coffrage qui vient appui sur des étais qui repose sur le sol, puis à couler du béton dans ce coffrage pour réaliser le plancher du dessous.

Ces deux techniques présentent l'inconvénient majeur que l'on se sert du sol pour réaliser les planchers souterrains, soit directement dans la première technique soit indirectement via le coffrage et les étais, ce qui risque de nuire à la qualité (planéité, tenue mécanique, etc.) des planchers ainsi coulés.

La présente invention vise donc à supprimer ces appuis sur le sol lors des différentes phases de réalisation des planchers souterrains, et en particulier lors des phases de coulage du matériau de construction, généralement du béton ou tout autre matériau à base de ciment, et le cas échéant lors des phases de ferraillage.

Pour se passer de ces appuis sur le sol, il est connu, notamment des documents US5460499 et US5528877, de réaliser les planchers souterrains par coulage d'un matériau de construction dans un coffrage suspendu sur au moins un plancher d'un niveau supérieur au moyen de dispositifs de suspension.

Les procédés proposés dans les documents précités mettent en oeuvre des tiges filetées comme dispositifs de suspension, que des opérateurs tournent manuellement, au moyen de clés ou de manivelles, pour faire descendre le coffrage après coulage et séchage. Ces procédés s'avèrent cependant longs et imprécis dans la gestion de la descente du coffrage, dans la mesure où les opérateurs travaillent manuellement et difficilement de manière synchronisée, et où n'est pas prise en compte l'élongation des tiges filetées sous la contrainte du poids du plancher coulé dans le coffrage.

La présente invention vise à résoudre en tout ou partie ces inconvénients en proposant un procédé de construction d'un ouvrage souterrain mettant en oeuvre des coffrages suspendus, autrement dit qui ne viennent pas en appui sur le sol, qui permet un pilotage de la descente du coffrage de manière optimale et précise.

A cet effet, elle propose un procédé de construction d'un ouvrage souterrain comprenant la réalisation de planchers souterrains successifs en descendant depuis un plancher porteur, tout en creusant le sous-sol au fur et à mesure de la réalisation des planchers du haut vers le bas, chaque plancher souterrain étant réalisé par coulage d'un matériau de construction dans un coffrage suspendu sur au moins un plancher d'un niveau supérieur au moyen de dispositifs de suspension, ledit procédé étant caractérisé en ce qu'il comprend les étapes suivantes :
- on fournit plusieurs dispositifs de suspension comprenant chacun :
   - une barre de suspension sur laquelle sont montés au moins deux, de préférence au moins trois, organes de butée réglables en position le long de ladite barre ;
   - au moins deux cales amovibles présentant chacune une surface supérieure d'appui pour les organes de butée ;
   - un actionneur comprenant une partie mobile pilotée en translation entre plusieurs positions et présentant un support pour une cale ;
- on suspend le coffrage sur au moins un plancher dit supérieur au moyen des dispositifs de suspension, chaque barre présentant une extrémité inférieure fixée sur le coffrage, et chaque barre traversant le plancher supérieur concerné en présentant une partie supérieure dépassant dudit plancher supérieur et sur laquelle sont montés deux organes de butée, chaque barre étant supportée par le plancher supérieur concerné au moyen de l'un des deux organes de butée en appui sur l'une des cales, dite cale inférieure, posée sur ledit plancher supérieur autour de la barre ;
- on coule un matériau de construction dans le coffrage suspendu pour réaliser un plancher dit inférieur, que l'on laisse sécher, et on creuse le sous-sol sous le coffrage ;
- on positionne chaque actionneur sur le plancher supérieur à côté de la barre correspondante et, pour chaque actionneur, on positionne l'autre des cales, dite cale supérieure, sur le support de sa partie mobile et autour de ladite barre, l'autre des deux organes de butée étant au préalable positionné au-dessus de ladite cale supérieure ;
- on descend le coffrage en faisant descendre les barres par paliers successifs en agissant à la fois sur les positions des organes de butée et sur les positions des parties mobiles des actionneurs.

Ainsi, le procédé conforme à l'invention permet de piloter la descente du coffrage au moyen des actionneurs et des organes de butée réglables, la descente de l'actionneur étant guidée par la descente des parties mobiles des actionneurs, et les organes de butée permettant d'assurer les transferts de charge entre les actionneurs et les planchers et entre les deux planchers, car les parties mobiles ont nécessairement une course inférieure à la hauteur globale de descente désirée pour le coffrage.

Ce procédé permet de réaliser la descente du coffrage par des paliers successifs, en alternant la charge entre les planchers et les actionneurs comme suit : la charge est mise sur un plancher et on en profite pour monter les parties mobiles des actionneurs, puis la charge est transférée sur les parties mobiles des actionneurs en position haute que l'on descend vers une position basse pour faire descendre le coffrage, puis on transfère à nouveau la charge sur un plancher, et ainsi de suite. La descente du coffrage est ainsi réalisée par incrémentation, de manière précise et fiable.

Bien entendu, l'invention n'est pas limitée à la suspension sur un seul plancher supérieur, mais peut être envisagée sur au moins deux planchers supérieurs, et dans ce cas on a des barres courtes qui sont en appui sur un premier plancher supérieur et des barres longues qui traversent le premier plancher supérieur et qui viennent en appui sur un second plancher supérieur au-dessus du premier plancher supérieur. Dans ce cas, les étapes du procédé sont exactement les mêmes, aux choix des planchers près.

Selon une caractéristique, lors de la descente du coffrage, on réalise, pour chaque dispositif de suspension, au moins une phase de transfert de charge entre la cale inférieure en appui sur un plancher et la cale supérieure supportée par la partie mobile de l'actionneur, ladite phase de transfert comprenant, pour chaque dispositif de suspension, les étapes suivantes :
- on part d'une disposition dans laquelle la charge de la suspension repose sur la cale inférieure avec un organe de butée dit inférieur plaquée contre ladite cale inférieure, et dans laquelle un autre organe de butée dit supérieur est situé au-dessus dudit organe de butée inférieur ;
- on pilote la partie mobile de l'actionneur jusqu'à une position haute intermédiaire dans laquelle la partie mobile est disposée en-dessous d'une position haute finale d'un écartement dit supérieur prédéfini ;
- on dispose la cale supérieure autour de la barre sur le support de l'actionneur, l'organe de butée supérieur étant au préalable positionné au-dessus de ladite cale supérieure ;
- on descend l'organe de butée supérieur jusqu'à venir en contact avec la cale supérieure ;
- on pilote la partie mobile de l'actionneur jusqu'à la position haute finale, correspondant à une montée sur une hauteur équivalente audit écartement supérieur, conduisant au décollement de l'organe de butée inférieure vis-à-vis de la cale inférieure et au plaquage de la cale supérieure contre l'organe de butée supérieur, de sorte que la charge de la suspension repose désormais sur la cale supérieure portée par l'actionneur.

Cette phase de transfert de charge est une phase importante, et elle sera répétée dans plusieurs séquences du procédé décrites ci-après, en faisant varier les choix du plancher, des cales inférieure et supérieure, et des organes de butée inférieure et supérieure. Cette phase de transfert permet d'amorcer la descente du coffrage, car le poids du coffrage repose désormais sur les parties mobiles des actionneurs en position haute.

Selon une autre caractéristique, lors de la descente du coffrage, on réalise, pour chaque dispositif de suspension et à la suite d'une phase de transfert, une phase de descente d'un palier comprenant, pour chaque dispositif de suspension, les étapes suivantes :
- on part d'une configuration dans laquelle la partie mobile de l'actionneur est dans la position haute finale et supporte la cale supérieure qui est plaquée contre un organe de butée supérieur ;
- on positionne un organe de butée inférieure à une hauteur prédéfinie au-dessus d'une cale inférieure reposant sur un plancher autour de la barre ;
- on pilote la partie mobile de l'actionneur jusqu'à une position basse intermédiaire dans laquelle la partie mobile est disposée au-dessus d'une position basse finale d'un écartement dit inférieur ;
- on descend l'organe de butée inférieure jusqu'à venir en contact avec la cale inférieure ;
- on pilote la partie mobile de l'actionneur jusqu'à la position basse finale, correspondant à une descente sur une hauteur équivalente audit écartement inférieur, de sorte que la charge de la suspension repose désormais sur la cale inférieure portée par le plancher après un palier de descente correspondant sensiblement à la course de la partie mobile entre sa position haute finale et sa position basse finale.

Cette phase de descente d'un palier sera répétée dans plusieurs séquences du procédé décrites ci-après, en faisant varier les choix du plancher, des cales inférieure et supérieure, et des organes de butée inférieure et supérieure. A l'issue de cette phase de descente d'un palier, on est revenu à une disposition de départ pour une nouvelle phase de transfert de charge.

Avantageusement, la descente du coffrage commence par une première séquence, dite de relâchement des contraintes dans les barres, comprenant les étapes suivantes pour chaque dispositif de suspension :
- on réalise une phase de transfert de charge entre la cale inférieure en appui sur le plancher supérieur et la cale supérieure supportée par la partie mobile de l'actionneur disposé sur le plancher supérieur, avec comme organe de butée supérieur un premier organe de butée et avec comme organe de butée inférieur un deuxième organe de butée ;
- on monte le deuxième organe de butée d'une hauteur prédéfinie, dite hauteur de relâchement ;
- on pilote la partie mobile de l'actionneur en direction de sa position basse finale, correspondant à une descente sur au moins la hauteur de relâchement, jusqu'à ce que le deuxième organe de butée vienne en appui sur la cale inférieure.

Cette première séquence permet aux barres de se relâcher, après avoir subi une élongation sous la contrainte du poids du plancher inférieur, et ainsi de revenir à une conformation relâchée. A l'issue de cette première séquence, le coffrage s'est décollé du plancher inférieur qui est désormais stabilisé.

Dans un mode de réalisation particulier, la descente du coffrage comporte, à la suite de la première séquence, une deuxième séquence, dite de transfert de charge entre le plancher supérieur et le plancher inférieur, comprenant les étapes suivantes pour chaque dispositif de suspension :
- on réalise une phase de transfert de charge entre la cale inférieure en appui sur le plancher supérieur et la cale supérieure supportée par la partie mobile de l'actionneur disposé sur le plancher supérieur, avec comme organe de butée supérieur le premier organe de butée et avec comme organe de butée inférieur le deuxième organe de butée ;
- on retire la cale inférieure en appui sur le plancher supérieur, en l'écartant de la barre pour libérer le passage pour le deuxième organe de butée à travers le plancher supérieur, ledit deuxième organe de butée étant positionné au-dessus d'un troisième organe de butée positionné au préalable entre le plancher inférieur et le plancher supérieur ;
- on positionne une cale inférieure en appui sur le plancher inférieur autour de la barre, ladite cale inférieure étant soit la cale inférieure initialement présente sur le plancher supérieur et descendu d'un niveau soit une autre cale inférieure similaire ;
- on réalise une phase de descente d'un palier avec comme plancher le plancher inférieur, avec comme organe de butée inférieure ledit troisième organe de butée, avec comme organe de butée supérieur ledit premier organe de butée extrémités inférieures et avec comme cale inférieure ladite cale inférieure reposant sur le plancher inférieur de sorte que la cale inférieure est positionnée sur le plancher inférieur tandis que l'actionneur est positionné sur le plancher supérieur, où ladite phase de descente d'un palier est conduite de manière synchronisée entre tous les actionneurs conduisant chaque barre à descendre ensemble jusqu'à être supportée par le plancher inférieur au moyen du troisième organe de butée en appui sur la cale inférieur, et jusqu'à ce que le deuxième organe ait traversé le plancher supérieur.

A l'issue de cette deuxième séquence, on a transféré la charge des barres et du coffrage sur le plancher inférieur, l'objectif étant ensuite de gérer la descente à partir du plancher inférieur car on a plus de longueur de barre au-dessus du plancher inférieur qu'au-dessus du plancher supérieur.

Selon une possibilité de l'invention, la descente du coffrage comporte, à la suite de la deuxième séquence, une troisième séquence, dite de traversée du premier organe de butée, comprenant les étapes suivantes pour chaque dispositif de suspension :
- on transfère l'actionneur sur le plancher inférieur et on le positionne à côté de la barre correspondante ;
- on réalise au moins deux fois de fois la succession d'une phase de transfert de charge et d'une phase de descente d'un palier où :
   - la phase de transfert de charge est réalisée entre la cale inférieure en appui sur le plancher inférieur et la cale supérieure supportée par la partie mobile de l'actionneur disposé sur le plancher inférieur, avec comme organe de butée supérieur le deuxième organe de butée et avec comme organe de butée inférieur le troisième organe de butée ;
   - la phase de descente d'un palier est réalisée avec comme plancher le plancher inférieur, avec comme organe de butée supérieur le deuxième organe de butée et avec comme organe de butée inférieur le troisième organe de butée, où ladite phase de descente d'un palier est conduite de manière synchronisée entre tous les actionneurs ;
la répétition de ses successions de phases conduisant chaque barre à descendre ensemble jusqu'à être supportée par le plancher inférieur au moyen du troisième organe de butée en appui sur la cale inférieur, et jusqu'à ce que le premier organe de butée ait traversé le plancher supérieur.

L'objectif de cette deuxième séquence est de faire descendre le coffrage selon au moins deux paliers de descente, afin de récupérer le premier organe de butée (le plus haut parmi les trois organes de butée), pour ensuite reprendre les phase de descente en utilisant ce premier organe de butée. L'objectif est de retrouver la configuration initiale avec les premier et deuxième organes de butée au-dessus du plancher et avec le troisième organe de butée (le plus bas parmi les trois organes de butée) en-dessous de ce même plancher.

Selon une autre possibilité de l'invention, la descente du coffrage comporte, à la suite de la troisième séquence, une quatrième séquence, dite de traversée du troisième organe de butée, comprenant les étapes suivantes pour chaque dispositif de suspension :
- on réalise une phase de transfert de charge entre la cale inférieure en appui sur le plancher inférieure et la cale supérieure supportée par la partie mobile de l'actionneur disposé sur le plancher inférieur, avec comme organe de butée supérieur le premier organe de butée et avec comme organe de butée inférieur le troisième organe de butée, le deuxième organe de butée étant positionné en-dessous de la cale supérieure ;
- on retire la cale inférieure en appui sur le plancher inférieur, en l'écartant de la barre pour libérer le passage pour le troisième organe de butée à travers le plancher inférieur ;
- on pilote la partie mobile de l'actionneur en direction de sa position basse finale jusqu'à une position intermédiaire dans laquelle le troisième organe de butée est totalement engagé à travers le plancher inférieur tout en maintenant le deuxième organe de butée au-dessus du plancher inférieur ;
- on remet en place la cale inférieure sur le plancher inférieur, autour de la barre correspondante et en-dessous du deuxième organe de butée ;
- on réalise une phase de descente d'un palier avec comme plancher le plancher inférieur, avec comme organe de butée inférieure ledit deuxième organe de butée et avec comme cale inférieure ladite cale inférieure reposant sur le plancher inférieur, où ladite phase de descente d'un palier est conduite de manière synchronisée entre tous les actionneurs conduisant chaque barre à descendre ensemble jusqu'à être supportée par le plancher inférieur au moyen du deuxième organe de butée en appui sur la cale inférieur

A l'issue de cette quatrième séquence, on a quasiment retrouvé la configuration initiale avec les premier et deuxième organes de butée au-dessus du plancher (ici inférieur mais qui correspondra au plancher supérieur lors de la réalisation d'un nouveau plancher en-dessous de ce plancher inférieur) et avec le troisième organe de butée en-dessous de ce même plancher.

Conformément à une autre caractéristique avantageuse, la descente du coffrage comporte, à la suite de la quatrième séquence, une cinquième séquence, dite de descente finale, comprenant les étapes suivantes pour chaque dispositif de suspension :
- on réalise au moins deux fois de fois la succession d'une phase de transfert de charge et d'une phase de descente d'un palier où :
   - la phase de transfert de charge est réalisée entre la cale inférieure en appui sur le plancher inférieur et la cale supérieure supportée par la partie mobile de l'actionneur disposé sur le plancher inférieur, avec comme organe de butée supérieur le premier organe de butée et avec comme organe de butée inférieur le deuxième organe de butée ;
   - la phase de descente d'un palier est réalisée avec comme plancher le plancher inférieur, avec comme organe de butée supérieur le premier organe de butée et avec comme organe de butée inférieur le deuxième organe de butée, où ladite phase de descente d'un palier est conduite de manière synchronisée entre tous les actionneurs ;
la répétition de ses successions de phases conduisant chaque barre à descendre ensemble jusqu'à être supportée par le plancher inférieur au moyen du deuxième organe de butée en appui sur la cale inférieur.

Cette cinquième séquence permet ainsi de terminer la descente du coffrage jusqu'à atteindre sensiblement la position finale souhaitée, cette cinquième séquence étant éventuellement suivie par une sixième séquence qui consiste à régler finement la position finale du coffrage avec la mise en oeuvre d'un contrôle altimétrique.

La présente invention concerne également un kit de construction pour la mise en oeuvre d'un procédé de construction conforme à l'une quelconque des revendications précédentes, comprenant :
- plusieurs dispositifs de suspension comprenant chacun :
   - une barre de suspension sur laquelle sont montés au moins deux, de préférence au moins trois, organes de butée réglables en position le long de ladite barre ;
   - au moins deux cales amovibles présentant chacune une surface supérieure d'appui pour les organes de butée ;
   - un actionneur comprenant une partie mobile pilotée en translation entre plusieurs positions et présentant un support pour une cale ;
- un coffrage intégrant des moyens de fixation des extrémités inférieures des barres des dispositifs de suspension.

De manière avantageuse, chaque barre de suspension présente un filetage externe et les organes de butée sont des écrous vissés sur leurs barres respectives. Ainsi, il est aisé de régler par vissage la position des organes de butée le long de leurs barres filetées respectives.

Selon une possibilité, les cales présentent des encoches pour permettre le passage de la barre correspondante dans leurs encoches respectives. Ainsi, il suffit de positionner latéralement les cales, en engageant leurs encoches autour de leurs barres, pour qu'elles puissent servir de butée pour les organes de butée.

Selon une autre possibilité, les actionneurs sont chacun du type vérin, notamment du type vérin simple ou vérin double. Ces vérins peuvent être du type à commande hydraulique, pneumatique ou électrique, avec au moins un corps de vérin dans lequel est monté mobile une tige de vérin (la partie mobile) qui est soit rétractée (position basse) soit déployée (position haute).

Avantageusement, le kit comprend en outre une unité de pilotage des actionneurs, adaptée pour piloter de manière synchronisée les positions de leurs parties mobiles.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue schématique en coupe d'un bâtiment susceptible de permettre la mise en oeuvre d'un procédé conforme à l'invention ;
- la figure 2 est une vue schématique en perspective d'un ouvrage souterrain d'infrastructure susceptible d'être réalisé par la mise en oeuvre d'un procédé conforme à l'invention ;
- les figures 3 à 35 sont des vues schématiques de séquences successives du procédé conforme à l'invention, mis en oeuvre par la suspension du coffrage sur un seul plancher supérieur, avec :
   - les figures 3 à 7 sont des vues schématique d'une séquence de départ du procédé conforme à l'invention, après réalisation du plancher porteur, cette séquence de départ consistant à mettre en place la suspension du coffrage sur le plancher porteur, avec en figure 4 un zoom sur la fixation d'une barre sur le coffrage ;
   - la figure 8 est une vue schématique en perspective et en coupe transversale d'une cale pour la mise en oeuvre du procédé conforme à l'invention ;
   - la figure 9 est une vue schématique en perspective d'un actionneur pour la mise en oeuvre du procédé conforme à l'invention, en position haute finale et en position basse finale ;
   - les figures 10 à 14 sont des vues schématique d'une première séquence du procédé conforme à l'invention, dite de relâchement des contraintes dans les barres ;
   - les figures 15 à 22 sont des vues schématique d'une deuxième séquence du procédé conforme à l'invention, dite de transfert de charge entre le plancher supérieur et le plancher inférieur ;
   - les figures 23 à 30 sont des vues schématique d'une troisième séquence du procédé conforme à l'invention, dite de traversée du premier organe de butée ;
   - les figures 31 à 34 sont des vues schématique d'une quatrième séquence du procédé conforme à l'invention, dite de traversée du troisième organe de butée ;
   - la figure 35 est des vue schématique d'une cinquième séquence du procédé conforme à l'invention, dite de descente finale ;
- la figure 36 est une vue schématique d'une étape du procédé conforme à l'invention, mis en oeuvre par la suspension du coffrage sur deux planchers supérieurs ; et
- la figure 37 est une vue schématiques d'une étape du procédé conforme à l'invention, mis en oeuvre par la suspension du coffrage sur deux niveaux d'un plancher supérieur.

En référence aux figures 3 à 7, le procédé conforme à l'invention commence par une séquence dite de départ qui consiste à mettre en place la suspension du coffrage 1 sur un plancher porteur PP, qui peut par exemple être du type plancher de transfert dans le cadre d'une démarche de construction dite « up and down ».

Le coffrage 1 est composé de longerons 10 sur lesquels sont fixés et assemblés de manière jointive des panneaux 11 qui, une fois assemblés, forment le plateau du coffrage 1. Avant la réalisation de cette séquence de départ, le plancher porteur PP a préalablement été réalisé et le sous-sol a été creusé sous le plancher porteur sur une hauteur suffisante pour permettre le passage d'un engin de levage EL, notamment du type maniscopique, et permettre également les mouvements nécessaires à l'engin de levage EL pour manipuler et soulever les panneaux 10.

En référence à la figure 3, une première étape de la séquence de départ consiste à :
- poser les longerons 10 sur des supports S ajustables en hauteur pour assurer une mise à niveau du plateau du coffrage 1, ces supports S pouvant être stabilisés sur des platines d'appui sur le sol ; puis
- poser les plateaux 11 sur les longerons 10 au moyen de l'engin de levage EL.

En référence à la figure 4, le premier plateau 11 est amené et installé sur les longerons 10, et sa position est ajustée par ripage sur les longerons 10. Ensuite, des barres de suspension 2 présentant chacune un filetage externe (autrement dit des barres filetées) sont glissées à travers des orifices prévus dans le plancher porteur PP et leurs extrémités inférieures 21 sont fixées sur le coffrage 1.

Comme visible sur le zoom de la figure 4 ou sur les figures 6 et 7, l'extrémité inférieure 21 de chaque barre 2 traverse à la fois un panneau 11 et un longeron 10, et est fixée au moyen d'un système de fixation comprenant une platine 22 et un écrou 23 vissé sur ladite extrémité inférieure 21 jusqu'à plaquer la platine 22 contre le longeron 10.

Comme visible sur la figure 5, les panneaux 11 sont amenés les uns à la suite des autres, positionnés côté à côte et de manière jointive sur les longerons 10, et les barres 2 sont fixées à travers les panneaux 11 au fur et à mesure de leurs mises en place respectives. Les panneaux 11 sont par ailleurs fixés sur les longerons 10 et fixés entre eux, notamment par boulonnage, pour former le plateau.

Come visible sur la figure 6, on visse trois écrous 31, 32, 33, formant des organes de butée, sur chaque barre 2, avec un premier écrou 31 positionné au-dessus d'un deuxième écrou 32 et avec le deuxième écrou 32 positionné au-dessus d'un troisième écrou 33. Chaque barre 2 traverse le plancher porteur PP en présentant une partie supérieure dépassant dudit plancher porteur PP et sur laquelle sont montés les premier et deuxième écrous 31, 32. Le troisième écrou 33 est située en-dessous du plancher porteur PP.

Pour chaque barre 2, on place le deuxième écrou 32 en appui sur une cale, dite cale inférieure 41, posée sur le plancher porteur PP autour de la barre 2, et on enlève les supports S de sorte que les barres 2 et le coffrage 1 sont supportés par le plancher porteur au moyen des deuxièmes écrous 32 en appui sur leurs cales inférieures 41 respectives. Pour chaque barre 2 est également prévu une autre cale, dite cale supérieure 42, qui présente la même conformation que la cale inférieure 41.

Comme visible sur la figure 8, chaque cale 41, 42 présente :
- une encoche 43 pour permettre le passage de la barre 2 correspondante dans son encoche 43 ;
- une surface supérieure 44 formant une surface d'appui autour de l'encoche 43 pour un écrou vissé sur la barre 2 ;
- une surface inférieure 45 plane adaptée pour venir en appui sur un plancher concerné ; et
- un bossage 46 saillant de la face inférieure 45 et adapté pour s'engager dans l'orifice traversant le plancher pour le passage de la barre 2.

Ainsi, chaque cale 41, 42 amovible peut être positionnée dans une position de calage, dans laquelle la cale est posée sur le plancher concerné, autour de la barre 2 concernée, avec son bossage 46 dans l'orifice traversant (pour stabiliser la cale dans sa position de calage) et avec la barre 2 engagée dans son encoche 43 ; l'encoche 43 étant dimensionnée pour permettre le passage de la barre 2, mais pas le passage des écrous 31, 32, 33.

Comme visible sur la figure 7, on coule du béton dans le coffrage 1 suspendu grâce aux barres 2 sur le plancher porteur PP, afin de former un plancher souterrain P-1 de niveau -1 sous le plancher porteur PP.

Pour la suite de la description, on considérera la réalisation d'un plancher souterrain de niveau N-1, appelé par la suite plancher inférieur PN-1, par coulage de béton dans un coffrage 1 suspendu sur au moins un plancher d'un niveau supérieur N, appelé par la suite plancher supérieur PN, au moyen de plusieurs barres 2 chacune supportées par le plancher supérieur PN grâce à un deuxième écrou 32 vissé sur la barre 2 et en appui sur une cale inférieure 41.

Pour la suite de la description, le procédé utilise, pour chaque barre 2, un actionneur 5, du type simple vérin ou double vérin, illustré sur la figure 8b et comprenant une partie mobile 50 pilotée en translation entre plusieurs positions verticales, dont :
- une position haute finale dans laquelle la partie mobile 50 est disposée à sa hauteur maximale ;
- une position haute intermédiaire dans laquelle la partie mobile 50 est disposée en-dessous de la position haute maximale d'un écartement dit supérieur prédéfini, autrement dit à la hauteur maximale moins ledit écartement supérieur ;
- une position basse finale dans laquelle la partie mobile 50 est disposée à sa hauteur minimale ;
- une position basse intermédiaire dans laquelle la partie mobile 50 est disposée au-dessus de la position basse finale d'un écartement dit inférieur prédéfini, autrement dit à la hauteur minimale plus ledit écartement inférieur.

Dans le cas d'un actionneur du type simple vérin, la partie mobile 50 correspond à une tige mobile dans un corps 51 de vérin et se déployant hors du corps 51 pour atteindre les positions hautes finale et intermédiaire, et se rétractant à l'intérieur du corps pour atteindre les positions basses finale et intermédiaire. Dans le cas d'un actionneur du type double vérin, la partie mobile 50 correspond à la combinaison de deux tiges mobiles dans des corps 51 de vérin respectifs, les deux tiges étant mobiles de manière synchrone et solidarisées à leurs extrémités supérieures.

L'extrémité supérieure de la partie mobile 50 présente un support 52 pour la cale supérieure 42 ; ce support 52 présentant une encoche 53 pour le passage de la barre 2 correspondante.

En outre, comme visible sur la figure 9, chaque actionneur 5 comprend deux repères visuels 54, 55, réalisés notamment sur une tige 56 fixée sur le support 52 et coulissant dans un guide 57 fixé sur un corps 51 de vérin ; chaque repère visuel 54, 55 permettant de visualiser l'une des deux positions intermédiaires de la partie mobile 50.

Pour la réalisation du procédé, il est également prévu d'employer une unité de pilotage (non illustrée) des actionneurs 5, cette unité de pilotage étant adaptée pour piloter de manière synchronisée les positions des parties mobiles 50 des actionneurs 5. Dans le cas d'actionneurs 5 du type vérin hydraulique ou pneumatique (simple ou double), cette unité de pilotage est une unité de pilotage hydraulique ou pneumatique qui commande l'envoi de fluide dans l'une ou l'autre des chambres de compression et de détente des corps de vérin, afin de piloter de manière synchrone les sorties/entrées des tiges de vérin.

En référence aux figures 10 à 14, on commence le procédé par une première séquence dite de relâchement des contraintes dans les barres 2.

On part de la configuration des figures 7 et 10, dans laquelle :
- le coffrage 1 est suspendu sur le plancher supérieur PN au moyen des barres 2, chaque barre 2 traversant le plancher supérieur PN en présentant une partie supérieure dépassant dudit plancher supérieur PN et sur laquelle sont montés les premier et deuxième écrous 31, 32, chaque barre 2 étant supportée par le plancher supérieur PN au moyen du deuxième écrou 32 en appui sur sa cale inférieure 41 posée sur le plancher supérieur PN autour de la barre 2 ;
- le plancher inférieur PN-1 est coulé et séché dans le coffrage 1 suspendu, avec de préférence des fers disposés dans le coffrage pour réaliser du béton armé ;
- le sous-sol sous le coffrage 1 est creusé suffisamment profond pour permettre de descendre le coffrage jusqu'à atteindre la profondeur suffisante pour couler le plancher inférieure PN-2 en-dessous du plancher inférieur PN-1.

Avant d'engager la descente proprement dite, la première séquence vise à permettre le décintrage des barres 2, autrement dit à relâcher les barres 2 qui se sont allongées sous le poids du plancher inférieur PN-1, et à décharger le coffrage 1 avant la descente pour coffrer le plancher PN-2 suivant.

Cette première séquence comprend les étapes suivantes pour chaque barre 2 :
1a) comme illustré sur la figure 11, on positionne chaque actionneur 5 sur le plancher supérieur PN à côté de la barre 2 correspondante, avec la barre 2 dans l'encoche du support 52 ;
1 b) comme illustré sur la figure 11, on pilote la partie mobile 50 de l'actionneur 5 jusqu'à la position haute intermédiaire (voir le zoom du bas en figure 11) ;
1c) comme illustré sur la figure 11, on dispose la cale supérieure 42 sur le support 52 de l'actionneur 5 et autour de la barre 2 (avec la barre 2 dans son encoche 43, voir le zoom du haut sur la figure 11), le premier écrou 31 étant au préalable positionné au-dessus de la cale supérieure 42, ce qui signifie que le premier écrou 31 a été positionné à une hauteur suffisante pour se retrouver au-dessus de la cale supérieure 42 une fois la partie mobile 50 en position haute intermédiaire ;
1d) comme illustré sur la figure 12, on descend le premier écrou 31 jusqu'à venir en contact avec la cale supérieure 42 ;
1e) comme illustré sur la figure 13, on pilote la partie mobile 50 de l'actionneur 5 jusqu'à la position haute finale (voir le zoom du haut en figure 13), conduisant au décollement du deuxième écrou 32 vis-à-vis de la cale inférieure 41 (de sorte que l'on peut désormais manipuler/remonter le deuxième écrou 32) et au plaquage de la cale supérieure 42 contre le premier écrou 31, de sorte que la charge de la suspension repose désormais sur la cale supérieure 42 portée par l'actionneur 5 ;
1f) comme illustré sur la figure 13, on monte le deuxième écrou 32 d'une hauteur prédéfinie, dite hauteur de relâchement, au-dessus de la cale inférieure 31 (voir le zoom du bas en figure 13) ;
1g) comme illustré sur la figure 14, on pilote la partie mobile 50 de l'actionneur 5 en direction de sa position basse finale (autrement dit vers le bas), jusqu'à ce que le deuxième écrou 32 vienne en appui sur la cale inférieure 41 (voir le zoom du haut en figure 14), ce qui correspond à une descente de la partie mobile 50 sur au moins la hauteur de relâchement, cette dernière étape conduisant à un décollement du coffrage 1 qui s'est écarté du plancher inférieur PN-1 (voir le zoom du bas en figure 14) et à un raccourcissement (ou décintrement) de la barre 2 qui ne supporte désormais plus la charge du plancher inférieur PN-1.

Cette première séquence est réalisée sur chaque barre 2, sur une seule barre 2 à la fois, et pas de manière synchronisée entre toutes les barres 2.

En référence aux figures 15 à 22, on poursuit le procédé, à la suite de la première séquence, par une deuxième séquence, dite de transfert de charge entre le plancher supérieur PN et le plancher inférieur PN-1.

Cette deuxième séquence comprend les étapes suivantes pour chaque barre 2, en partant de la configuration de la figure 14 ou 15 :
2a) comme illustré sur la figure 16, on positionne chaque actionneur 5 sur le plancher supérieur PN à côté de la barre 2 correspondante, avec la barre 2 dans l'encoche du support 52 ;
2b) comme illustré sur la figure 17, on pilote la partie mobile 50 de l'actionneur 5 jusqu'à la position haute intermédiaire (voir le zoom en figure 17) ;
2c) comme illustré sur la figure 18, on dispose la cale supérieure 42 sur le support 52 de l'actionneur 5 et autour de la barre 2 (avec la barre 2 dans son encoche 43, voir le zoom sur la figure 18), le premier écrou 31 étant au préalable positionné au-dessus de la cale supérieure 42, ce qui signifie que le premier écrou 31 a été positionné à une hauteur suffisante pour se retrouver au-dessus de la cale supérieure 42 une fois la partie mobile 50 en position haute intermédiaire ;
2d) comme illustré sur la figure 19, on descend le premier écrou 31 jusqu'à venir en contact avec la cale supérieure 42 (voir le zoom sur la figure 19).

Ensuite, cette deuxième séquence comprend les étapes suivantes pour chaque barre 2, qui sont réalisées en pilotant de manière synchronisée tous les actionneurs 5 :
2e) comme illustré sur la figure 20, on pilote la partie mobile 50 de l'actionneur 5 jusqu'à la position haute finale (voir le zoom du haut en figure 20), conduisant au décollement du deuxième écrou 32 vis-à-vis de la cale inférieure 41 (de sorte que l'on peut désormais manipuler/remonter le deuxième écrou 32) et au plaquage de la cale supérieure 42 contre le premier écrou 31, de sorte que la charge de la suspension repose désormais sur la cale supérieure 42 portée par l'actionneur 5 ;
2f) comme illustré sur la figure 21, on retire la cale inférieure 41 en appui sur le plancher supérieur PN, en l'écartant de la barre 2 pour libérer le passage pour le deuxième écrou 32 à travers le plancher supérieur PN (voir le zoom de la figure 21), ledit deuxième écrou 32 étant ensuite descendu le plus bas possible dans l'orifice traversant le plancher supérieur PN ;
2g) comme illustré sur la figure 20, on positionne une cale inférieure 41 en appui sur le plancher inférieur PN-1 autour de la barre 2 (voir le zoom du bas sur la figure 20), ladite cale inférieure 41 étant soit la cale inférieure 41 initialement présente sur le plancher supérieur PN et descendu d'un niveau soit une autre cale inférieure 41 similaire (comme c'est le cas sur la figure 20, et dans ce cas l'étape 2g) peut être réalisée avant l'étape 2f)) ;
2h) comme illustré sur la figure 20, on positionne le troisième écrou 33 à une hauteur prédéfinie au-dessus de la cale inférieure 41 reposant sur le plancher inférieur PN-1 autour de la barre 2 ;
2i) comme illustré sur la figure 22, on pilote la partie mobile 50 de l'actionneur jusqu'à une position basse intermédiaire (voir le zoom de droite sur la figure 22), le deuxième écrou 32 traversant à cette occasion le plancher supérieur PN et l'actionneur 5 reposant toujours sur le plancher supérieur PN ;
2j) comme illustré sur la figure 22, on descend le troisième écrou 33 jusqu'à venir en contact avec la cale inférieure 41 reposant sur le plancher inférieur PN-1 ;
2k) on pilote la partie mobile 50 de l'actionneur 5 jusqu'à la position basse finale, correspondant à une descente sur une hauteur équivalente à l'écartement inférieur, de sorte que la charge de la suspension repose désormais sur la cale inférieure 41 portée par le plancher inférieur PN-1 après un palier de descente correspondant sensiblement à la course de la partie mobile 50 entre sa position haute finale et sa position basse finale.

A l'issue de cette deuxième séquence, le coffrage 1 et les barres 2 sont désormais supportés par le plancher inférieur PN-1 grâce aux troisièmes écrous 33 en appui sur leurs cales inférieures 41 respectives.

En référence aux figures 23 à 30, on poursuit le procédé et la descente du coffrage 1, à la suite de la deuxième séquence, par une troisième séquence, dite de traversée du premier écrou 31.

Cette troisième séquence comprend les étapes suivantes pour chaque barre 2, qui sont réalisées en pilotant de manière synchronisée tous les actionneurs 5 :
3a) comme illustré sur la figure 23, on transfère l'actionneur 5 sur le plancher inférieur PN-1 et on le positionne à côté de la barre 2 correspondante, avec la barre 2 dans l'encoche du support 52 ;
3b) comme illustré sur la figure 23, on pilote la partie mobile 50 de l'actionneur 5 jusqu'à la position haute intermédiaire (voir le zoom du haut en figure 23) ;
3c) comme illustré sur la figure 23, on dispose la cale supérieure 42 sur le support 52 de l'actionneur 5 et autour de la barre 2 (avec la barre 2 dans son encoche 43), le deuxième écrou 32 étant au préalable positionné au-dessus de la cale supérieure 42, en-dessous du plancher supérieur PN ;
3d) comme illustré sur la figure 24, on descend le deuxième écrou 32 jusqu'à venir en contact avec la cale supérieure 42 (voir le zoom du bas en figure 24) ; 3e) comme illustré sur la figure 25, on pilote la partie mobile 50 de l'actionneur 5 jusqu'à la position haute finale (voir le zoom en figure 25), conduisant au décollement du troisième écrou 33 vis-à-vis de la cale inférieure 41 (de sorte que l'on peut désormais manipuler/remonter le troisième écrou 33) et au plaquage de la cale supérieure 42 contre le deuxième écrou 32, de sorte que la charge de la suspension repose désormais sur la cale supérieure 42 portée par l'actionneur 5 ;
3f) comme illustré sur la figure 25, on remonte le troisième écrou 33 à une hauteur prédéfinie au-dessus de la cale inférieure 41 reposant sur le plancher inférieur PN-1 autour de la barre 2 ;
3g) comme illustré sur la figure 26, on pilote la partie mobile 50 de l'actionneur jusqu'à une position basse intermédiaire (voir le zoom sur la figure 26), le troisième écrou 33 étant resté au-dessus de la cale inférieure 41 après cette descente ;
3h) comme illustré sur la figure 27, on descend le troisième écrou 33 jusqu'à venir en contact avec la cale inférieure 41 reposant sur le plancher inférieur PN-1 (voir le zoom du bas sur la figure 27) ;
3i) comme illustré sur la figure 28, on pilote la partie mobile 50 de l'actionneur 5 jusqu'à la position basse finale (voir le zoom du haut sur la figure 28), correspondant à une descente sur une hauteur équivalente à l'écartement inférieur, conduisant au décollement du deuxième écrou 32 vis-à-vis de la cale supérieure 42 et au plaquage du troisième écrou 33 contre la cale inférieure 41.

A l'issue de l'étape 3i), la charge de la suspension repose désormais sur la cale inférieure 41 portée par le plancher inférieur PN-1 après un palier de descente du coffrage 1 correspondant sensiblement à la course de la partie mobile 50 entre sa position haute finale et sa position basse finale.

Ensuite, on réalise les deux étapes suivantes :
3j) comme illustré sur la figure 29, on remonte le deuxième écrou 32 à une hauteur prédéfinie au-dessus du plancher supérieur PN, pour pouvoir à nouveau positionner de deuxième écrou 32 au-dessus du support 52 après avoir remonté la partie mobile 50 de l'actionneur 5 ;
3k) comme illustré sur la figure 30, on revient à l'étape 3b) précédente en pilotant la partie mobile 50 de l'actionneur 5 jusqu'à la position haute intermédiaire, le deuxième écrou 32 ayant été au préalable positionné au-dessus de la cale supérieure 42 lors de l'étape 3j).

On répète les étapes 3b) à 3k) au moins une fois de plus, voire au moins deux ou trois de plus. Chaque répétition de ces étapes entraîne un palier de descente du coffrage 1 correspondant sensiblement à la course de la partie mobile 50 entre sa position haute finale et sa position basse finale.

A l'issue de cette troisième séquence, le coffrage 1 est descendu suffisamment bas pour que le premier écrou 31 ait traversé le plancher supérieur PN.

En référence aux figures 31 à 35, on poursuit le procédé et la descente du coffrage 1, à la suite de la troisième séquence, par une quatrième séquence, dite de traversée du troisième écrou 33.

Cette quatrième séquence comprend les étapes suivantes pour chaque barre 2, qui sont réalisées en pilotant de manière synchronisée tous les actionneurs 5 :
4a) comme illustré sur la figure 31, on pilote la partie mobile 50 de l'actionneur 5 jusqu'à la position haute intermédiaire, après avoir positionné le deuxième écrou 32 en-dessous du support 52 de l'actionneur 5 et positionné le premier écrou 31 au-dessus de ce même support 52 ;
4b) comme illustré sur la figure 31, on dispose la cale supérieure 42 sur le support 52 de l'actionneur 5 et autour de la barre 2 (avec la barre 2 dans son encoche 43), le premier écrou 31 étant au préalable positionné au-dessus de la cale supérieure 42 et le deuxième écrou 32 en-dessous ;
4c) comme illustré sur la figure 31, on descend le premier écrou 31 jusqu'à venir en contact avec la cale supérieure 42 ;
4d) comme illustré sur la figure 32, on pilote la partie mobile 50 de l'actionneur 5 jusqu'à la position haute finale, conduisant au décollement du troisième écrou 33 vis-à-vis de la cale inférieure 41 (de sorte que l'on peut désormais manipuler/remonter le troisième écrou 33) et au plaquage de la cale supérieure 42 contre le premier écrou 31, de sorte que la charge de la suspension repose désormais sur la cale supérieure 42 portée par l'actionneur 5 ;
4e) comme illustré sur la figure 32, on retire la cale inférieure 41 en appui sur le plancher inférieur PN-1, en l'écartant de la barre 2 pour libérer le passage pour le troisième écrou 33 à travers le plancher inférieur PN-1 ;
4f) comme illustré sur la figure 33, on pilote la partie mobile 50 de l'actionneur 5 en direction de sa position basse finale jusqu'à une position intermédiaire dans laquelle le troisième écrou 33 est totalement engagé à travers le plancher inférieur PN-1, tout en maintenant le deuxième écrou 32 au-dessus du plancher inférieur PN-1 ;
4g) comme illustré sur la figure 34, on remet en place la cale inférieure 41 sur le plancher inférieur PN-1, autour de la barre 2 correspondante et en-dessous du deuxième écrou 32 ;
4h) comme illustré sur la figure 34, on pilote la partie mobile 50 de l'actionneur jusqu'à une position basse intermédiaire, le deuxième écrou 32 étant resté au-dessus de la cale inférieure 41 après cette descente ;
4i) on descend le deuxième écrou 32 jusqu'à venir en contact avec la cale inférieure 41 reposant sur le plancher inférieur PN-1 ;
4j) on pilote la partie mobile 50 de l'actionneur 5 jusqu'à la position basse finale, conduisant au décollement du premier écrou 31 vis-à-vis de la cale supérieure 42 et au plaquage du deuxième écrou 32 contre la cale inférieure 41.

A l'issue de cette étape 4j), la charge de la suspension repose désormais sur la cale inférieure 41 avec le deuxième écrou 32 en appui sur celle-ci, et avec le premier écrou 31 positionné au-dessus du deuxième écrou 31. On réalise ensuite plusieurs paliers de descente du coffrage 1, en répétant les étapes 3b) à 3k) plusieurs fois, mais en remplaçant le troisième écrou 33 par le deuxième écrou 32 et en remplaçant le deuxième écrou 32 par le premier écrou 31.

Comme illustré sur la figure 35, à l'issue de cette cinquième séquence, on a quasiment terminé la descente du coffrage 1 jusqu'à atteindre sensiblement la position finale souhaitée, et on termine la descente avec une sixième séquence qui consiste à régler finement la position finale du coffrage 1 avec la mise en oeuvre d'un contrôle altimétrique.

Puis, on coule le béton dans le coffrage 1 ainsi suspendu sur le plancher inférieur PN-1 pour réaliser un plancher de niveau inférieur PN-2 (non illustré), on laisse sécher et on reprend les séquences pour descendre le coffrage 1 jusqu'au niveau N-3.

Comme illustré sur la figure 36, il est envisageable de suspendre le coffrage 1 sur deux planchers supérieurs PN et PN+1 au moyen de barres 2 plus ou moins longues, les actionneurs 5 étant positionnés sur le plancher supérieur PN+1 pour les barres les plus longues et sur le plancher supérieur PN pour les barres les plus courtes. Toutes les séquences sont ensuite identiques à celles décrites ci-dessus.

De même, et comme illustré sur la figure 37, il est envisageable de suspendre le coffrage 1 sur deux niveaux ou étages D1, D2 distincts d'un même plancher supérieur PN au moyen de barres 2 plus ou moins longues. Toutes les séquences sont ensuite identiques à celles décrites ci-dessus. Il est d'ailleurs envisageable de réaliser les barres 2 les plus longues en raccordant une barre 2 courte avec une barre d'extension 20 du même type au moyen d'un manchon 24 de jonction bout à bout.

Dans les configurations des figures 36 et 37, il est envisageable de prévoir d'autres écrous 34, 35 en plus des trois écrous 31, 32, 33 sur certaines des barres 2, et en particulier sur les barres 2 les plus longues, afin de gérer la descente des barres 2 à travers deux planchers supérieurs PN, PN+1 ou deux niveaux D1, D2 d'un même plancher supérieur PN.

Bien entendu l'exemple de mise en oeuvre évoqué ci-dessus ne présente aucun caractère limitatif et d'autres améliorations et détails peuvent être apportés au procédé selon l'invention, sans pour autant sortir du cadre de l'invention où d'autres combinaisons barre/organes de butée peuvent par exemple être réalisées, en lieu et place d'une barre filetée avec des écrous, car l'important est de pouvoir régler la position des organes de butée le long de la barre, et que ces organes de butée soient bloqués dans leurs positions respectives en l'absence de réglage. Il est également envisageable de prévoir d'autres formes d'actionneur, comme par exemple des actionneurs pilotés par des moteurs électriques.

## Revendications

1. Procédé de construction d'un ouvrage souterrain comprenant la réalisation de planchers souterrains (PN, PN-1) successifs en descendant depuis un plancher porteur (PP), tout en creusant le sous-sol au fur et à mesure de la réalisation des planchers (PN, PN-1) du haut vers le bas, chaque plancher souterrain (PN, PN-1) étant réalisé par coulage d'un matériau de construction dans un coffrage (1) suspendu sur au moins un plancher d'un niveau supérieur au moyen de dispositifs de suspension, ledit
procédé étant **caractérisé en ce qu'**il comprend les étapes suivantes :
- on fournit plusieurs dispositifs de suspension comprenant chacun :
- une barre (2) de suspension sur laquelle sont montés au moins deux, de préférence au moins trois, organes de butée (31, 32, 33) réglables en position le long de ladite barre (2) ;
- au moins deux cales (41, 42) amovibles présentant chacune une surface supérieure (44) d'appui pour les organes de butée (31, 32, 33) ;
- un actionneur (5) comprenant une partie mobile (50) pilotée en translation entre plusieurs positions et présentant un support (52) pour une cale (42) ;
- on suspend le coffrage (1) sur au moins un plancher dit supérieur (PN) au moyen des dispositifs de suspension, chaque barre (2) présentant une extrémité inférieure (21) fixée sur le coffrage (1), et chaque barre (2) traversant le plancher supérieur (PN) concerné en présentant une partie supérieure dépassant dudit plancher supérieur (PN) et sur laquelle sont montés deux organes de butée (31, 32), chaque barre (2) étant supportée par le plancher supérieur (PN) concerné au moyen de l'un des deux organes de butée (32) en appui sur l'une des cales, dite cale inférieure (41), posée sur ledit plancher supérieur (PN) autour de la barre (2) ;
- on coule un matériau de construction dans le coffrage (1) suspendu pour réaliser un plancher dit inférieur (PN-1), que l'on laisse sécher, et on creuse le sous-sol sous le coffrage (1) ;
- on positionne chaque actionneur (5) sur le plancher supérieur (PN) à côté de la barre (2) correspondante et, pour chaque actionneur (5), on positionne l'autre des cales, dite cale supérieure (42), sur le support (52) de sa partie mobile (50) et autour de ladite barre (2), l'autre des deux organes de butée (31) étant au préalable positionné au-dessus de ladite cale supérieure (42) ;
- on descend le coffrage (1) en faisant descendre les barres (2) par paliers successifs en agissant à la fois sur les positions des organes de butée (31, 32, 33) et sur les positions des parties mobiles (50) des actionneurs (5).

2. Procédé de construction selon la revendication 1, dans lequel, lors de la descente du coffrage (1), on réalise, pour chaque dispositif de suspension, au moins une phase de transfert de charge entre la cale inférieure (41) en appui sur un plancher (PN ; PN-1) et la cale supérieure (42) supportée par la partie mobile (50) de l'actionneur (5), ladite phase de transfert comprenant, pour chaque dispositif de suspension, les étapes suivantes :
- on part d'une disposition dans laquelle la charge de la suspension repose sur la cale inférieure (41) avec un organe de butée dit inférieur (32 ; 33 ; 33) plaquée contre ladite cale inférieure (41), et dans laquelle un autre organe de butée dit supérieur (31 ; 32 ; 31) est situé au-dessus dudit organe de butée inférieur (32 ; 33 ; 33) ;
- on pilote la partie mobile (50) de l'actionneur (5) jusqu'à une position haute intermédiaire dans laquelle la partie mobile (50) est disposée en-dessous d'une position haute finale d'un écartement dit supérieur prédéfini ;
- on dispose la cale supérieure (42) autour de la barre (2) sur le support (52) de l'actionneur (5), l'organe de butée supérieur (31 ; 32 ; 31) étant au préalable positionné au-dessus de ladite cale supérieure (42) ;
- on descend l'organe de butée supérieur (32 ; 33 ; 33) jusqu'à venir en contact avec la cale supérieure (42) ;
- on pilote la partie mobile (50) de l'actionneur (5) jusqu'à la position haute finale, correspondant à une montée sur une hauteur équivalente audit écartement supérieur, conduisant au décollement de l'organe de butée inférieure (32 ; 33 ; 33) vis-à-vis de la cale inférieure (41) et au plaquage de la cale supérieure (42) contre l'organe de butée supérieur (32 ; 33 ; 33), de sorte que la charge de la suspension repose désormais sur la cale supérieure (42) portée par l'actionneur (5).

3. Procédé de construction selon la revendication 2, dans lequel, lors de la descente du coffrage (1), on réalise, pour chaque dispositif de suspension et à la suite d'une phase de transfert, une phase de descente d'un palier comprenant, pour chaque dispositif de suspension, les étapes suivantes :
- on part d'une configuration dans laquelle la partie mobile (50) de l'actionneur (5) est dans la position haute finale et supporte la cale supérieure (42) qui est plaquée contre un organe de butée supérieur (31 ; 32 ; 31) ;
- on positionne un organe de butée inférieure (33 ; 33 ; 32) à une hauteur prédéfinie au-dessus d'une cale inférieure (41) reposant sur un plancher (PN-1) autour de la barre (2) ;
- on pilote la partie mobile (50) de l'actionneur (5) jusqu'à une position basse intermédiaire dans laquelle la partie mobile (50) est disposée au-dessus d'une position basse finale d'un écartement dit inférieur ;
- on descend l'organe de butée inférieure (33 ; 33 ; 32) jusqu'à venir en contact avec la cale inférieure (41) ;
- on pilote la partie mobile (50) de l'actionneur (5) jusqu'à la position basse finale, correspondant à une descente sur une hauteur équivalente audit écartement inférieur, de sorte que la charge de la suspension repose désormais sur la cale inférieure (41) portée par le plancher après un palier de descente correspondant sensiblement à la course de la partie mobile (50) entre sa position haute finale et sa position basse finale.

4. Procédé de construction selon la revendication 3, dans lequel la descente du coffrage (1) commence par une première séquence, dite de relâchement des contraintes dans les barres (2), comprenant les étapes suivantes pour chaque dispositif de suspension :
- on réalise une phase de transfert de charge entre la cale inférieure (41) en appui sur le plancher supérieur (PN) et la cale supérieure (42) supportée par la partie mobile (50) de l'actionneur (5) disposé sur le plancher supérieur (PN), avec comme organe de butée supérieur un premier organe de butée (31) et avec comme organe de butée inférieur un deuxième organe de butée (32) ;
- on monte le deuxième organe de butée (32) d'une hauteur prédéfinie, dite hauteur de relâchement ;
- on pilote la partie mobile (50) de l'actionneur (5) en direction de sa position basse finale, correspondant à une descente sur au moins la hauteur de relâchement, jusqu'à ce que le deuxième organe de butée (32) vienne en appui sur la cale inférieure (41).

5. Procédé de construction selon la revendication 4, dans lequel la descente du coffrage (1) comporte, à la suite de la première séquence, une deuxième séquence, dite de transfert de charge entre le plancher supérieur (PN) et le plancher inférieur (PN-1), comprenant les étapes suivantes pour chaque dispositif de suspension :
- on réalise une phase de transfert de charge entre la cale inférieure (41) en appui sur le plancher supérieur (PN) et la cale supérieure (42) supportée par la partie mobile (50) de l'actionneur (5) disposé sur le plancher supérieur (PN), avec comme organe de butée supérieur le premier organe de butée (31) et avec comme organe de butée inférieur le deuxième organe de butée (32) ;
- on retire la cale inférieure (41) en appui sur le plancher supérieur (PN), en l'écartant de la barre (2) pour libérer le passage pour le deuxième organe de butée (32) à travers le plancher supérieur (PN), ledit deuxième organe de butée (32) étant positionné au-dessus d'un troisième organe de butée (33) positionné au préalable entre le plancher inférieur (PN-1) et le plancher supérieur (PN) ;
- on positionne une cale inférieure (41) en appui sur le plancher inférieur (PN-1) autour de la barre (2), ladite cale inférieure (41) étant soit la cale inférieure (41) initialement présente sur le plancher supérieur (PN) et descendu d'un niveau soit une autre cale inférieure (41) similaire ;
- on réalise une phase de descente d'un palier avec comme plancher le plancher inférieur (PN-1), avec comme organe de butée inférieure ledit troisième organe de butée (33), avec comme organe de butée supérieur ledit premier organe de butée (31) et avec comme cale inférieure (41) ladite cale inférieure (41) reposant sur le plancher inférieur (PN-1) de sorte que la cale inférieure (41) est positionnée sur le plancher inférieur (PN-1) tandis que l'actionneur (5) est positionné sur le plancher supérieur (PN), où ladite phase de descente d'un palier est conduite de manière synchronisée entre tous les actionneurs (5) conduisant chaque barre (2) à descendre ensemble jusqu'à être supportée par le plancher inférieur (PN-1) au moyen du troisième organe de butée (33) en appui sur la cale inférieure (41), et jusqu'à ce que le deuxième organe de butée (32) ait traversé le plancher supérieur (PN).

6. Procédé de construction selon la revendication 5, dans lequel la descente du coffrage (1) comporte, à la suite de la deuxième séquence, une troisième séquence, dite de traversée du premier organe de butée (31), comprenant les étapes suivantes pour chaque dispositif de suspension :
- on transfère l'actionneur (5) sur le plancher inférieur (PN-1) et on le positionne à côté de la barre (2) correspondante ;
- on réalise au moins deux fois de fois la succession d'une phase de transfert de charge et d'une phase de descente d'un palier où :
- la phase de transfert de charge est réalisée entre la cale inférieure (41) en appui sur le plancher inférieur (PN-1) et la cale supérieure (42) supportée par la partie mobile (50) de l'actionneur (5) disposé sur le plancher inférieur (PN-1), avec comme organe de butée supérieur le deuxième organe de butée (32) et avec comme organe de butée inférieur le troisième organe de butée (33) ;
- la phase de descente d'un palier est réalisée avec comme plancher le plancher inférieur (PN-1), avec comme organe de butée supérieur le deuxième organe de butée (32) et avec comme organe de butée inférieur le troisième organe de butée (33), où ladite phase de descente d'un palier est conduite de manière synchronisée entre tous les actionneurs (5) ;
la répétition de ses successions de phases conduisant chaque barre (2) à descendre ensemble jusqu'à être supportée par le plancher inférieur (PN-1) au moyen du troisième organe de butée (33) en appui sur la cale inférieure (41), et jusqu'à ce que le premier organe de butée (31) ait traversé le plancher supérieur (PN).

7. Procédé de construction selon la revendication 6, dans lequel la descente du coffrage (1) comporte, à la suite de la troisième séquence, une quatrième séquence, dite de traversée du troisième organe de butée (33), comprenant les étapes suivantes pour chaque dispositif de suspension :
- on réalise une phase de transfert de charge entre la cale inférieure (41) en appui sur le plancher inférieur (PN-1) et la cale supérieure (42) supportée par la partie mobile (50) de l'actionneur (5) disposé sur le plancher inférieur (PN-1), avec comme organe de butée supérieur le premier organe de butée (31) et avec comme organe de butée inférieur le troisième organe de butée (33), le deuxième organe de butée (32) étant positionné en-dessous de la cale supérieure (42) ;
- on retire la cale inférieure (41) en appui sur le plancher inférieur (PN-1), en l'écartant de la barre (2) pour libérer le passage pour le troisième organe de butée (33) à travers le plancher inférieur (PN-1) ;
- on pilote la partie mobile (50) de l'actionneur (5) en direction de sa position basse finale jusqu'à une position intermédiaire dans laquelle le troisième organe de butée (33) est totalement engagé à travers le plancher inférieur (PN-1) tout en maintenant le deuxième organe de butée (32) au-dessus du plancher inférieur (PN-1) ;
- on remet en place la cale inférieure (41) sur le plancher inférieur (PN-1), autour de la barre (2) correspondante et en-dessous du deuxième organe de butée (32) ;
- on réalise une phase de descente d'un palier avec comme plancher le plancher inférieur (PN-1), avec comme organe de butée inférieure ledit deuxième organe de butée (32), avec comme organe de butée supérieur ledit premier organe de butée (31) et avec comme cale inférieure (41) ladite cale inférieure (41) reposant sur le plancher inférieur (PN-1), où ladite phase de descente d'un palier est conduite de manière synchronisée entre tous les actionneurs (5) conduisant chaque barre (2) à descendre ensemble jusqu'à être supportée par le plancher inférieur (PN-1) au moyen du deuxième organe de butée (32) en appui sur la cale inférieure (41).

8. Procédé de construction selon la revendication 7, dans lequel la descente du coffrage (1) comporte, à la suite de la quatrième séquence, une cinquième séquence, dite de descente finale, comprenant les étapes suivantes pour chaque dispositif de suspension :
- on réalise au moins deux fois de fois la succession d'une phase de transfert de charge et d'une phase de descente d'un palier où :
- la phase de transfert de charge est réalisée entre la cale inférieure (41) en appui sur le plancher inférieur (PN-1) et la cale supérieure (42) supportée par la partie mobile (50) de l'actionneur (5) disposé sur le plancher inférieur (PN-1), avec comme organe de butée supérieur le premier organe de butée (31) et avec comme organe de butée inférieur le deuxième organe de butée (32) ;
- la phase de descente d'un palier est réalisée avec comme plancher le plancher inférieur (PN-1), avec comme organe de butée supérieur le premier organe de butée (31) et avec comme organe de butée inférieur le deuxième organe de butée (32), où ladite phase de descente d'un palier est conduite de manière synchronisée entre tous les actionneurs (5) ;
la répétition de ses successions de phases conduisant chaque barre (2) à descendre ensemble jusqu'à être supportée par le plancher inférieur (PN-1) au moyen du deuxième organe de butée (32) en appui sur la cale inférieure (41).

9. Kit de construction pour la mise en oeuvre d'un procédé de construction conforme à l'une quelconque des revendications précédentes, comprenant :
- plusieurs dispositifs de suspension comprenant chacun :
- une barre (2) de suspension sur laquelle sont montés au moins deux, de préférence au moins trois, organes de butée (31, 32, 33) réglables en position le long de ladite barre (2) ;
- au moins deux cales (41, 42) amovibles présentant chacune une surface supérieure d'appui pour les organes de butée (31, 32, 33) ;
- un actionneur (5) comprenant une partie mobile (50) pilotée en translation entre plusieurs positions et présentant un support (52) pour une cale (42) ;
- un coffrage (1) intégrant des moyens de fixation (22, 23) des extrémités inférieures (21) des barres (2) des dispositifs de suspension.

10. Kit de construction selon la revendication 9, dans lequel chaque barre (2) de suspension présente un filetage externe et les organes de butée sont des écrous (31, 32, 33) vissés sur leurs barres (2) respectives.

11. Kit de construction selon les revendications 9 ou 10, dans lequel les cales (41, 42) présentent des encoches (43) pour permettre le passage de la barre (2) correspondante dans leurs encoches (43) respectives.

12. Kit de construction selon l'une quelconque des revendications 9 à 11, dans lequel les actionneurs (5) sont chacun du type vérin, notamment du type vérin simple ou vérin double.

13. Kit de construction selon l'une quelconque des revendications 9 à 12, comprenant en outre une unité de pilotage des actionneurs (5), adaptée pour piloter de manière synchronisée les positions de leurs parties mobiles.

## Patentansprüche

1. Verfahren zum Bau eines unterirdischen Bauwerks, das die Herstellung unterirdischer Fußböden (PN, PN-1) aufeinanderfolgend abwärts ab einem tragenden Fußboden (PP) umfasst, indem der Unterboden im Laufe der Herstellung der Fußböden (PN, PN-1) von oben nach unten ausgehoben wird, wobei jeder unterirdische Fußboden (PN, PN-1) durch Gießen eines Baumaterials in eine Schalung (1), die auf mindestens einem Fußboden eines höheren Niveaus mittels Aufhängvorrichtungen aufgehängt ist, hergestellt wird, Verfahren **dadurch gekennzeichnet, dass** es die folgenden Schritte umfasst:
- man liefert mehrere Aufhängvorrichtungen, die jeweils Folgendes umfassen:
- eine Aufhängstange (2), auf die mindestens zwei, vorzugsweise mindestens drei Anschlagorgane (31, 32, 33), die in Position entlang der Stange (2) verstellbar sind, montiert sind,
- mindestens zwei abnehmbare Verkeilungen (41, 42), die jeweils eine obere Auflageoberfläche (44) für die Anschlagorgane (31, 32, 33) aufweisen,
- einen Stellantrieb (5), der einen beweglichen Teil (50) umfasst, der in Verschiebung zwischen mehreren Positionen gesteuert ist und einen Träger (52) für eine Verkeilung (42) aufweist,
- man hängt die Schalung (1) auf mindestens einem oberer genannten Fußboden (PN) mittels Aufhängvorrichtungen auf, wobei jede Stange (2) ein unteres Ende (21) aufweist, das auf der Schalung (1) befestigt ist, und wobei jede Stange (2) den betreffenden oberen Fußboden (PN) durchquert, der einen oberen Teil, der von dem oberen Fußboden (PN) vorsteht und auf dem zwei Anschlagorgane (31, 32) montiert sind, aufweist, wobei jede Stange (2) von dem betreffenden oberen Fußboden (PN) mittels eines der zwei Anschlagorgane (32) in Auflage auf einer der Verkeilungen, untere Verkeilung (41) genannt, die auf dem oberen Fußboden (PN) um die Stange (2) aufgelegt ist, getragen wird,
- man gießt ein Baumaterial in die hängende Schalung (1), um einen unterer genannten Fußboden (PN-1) herzustellen, den man trocknen lässt, und man hebt den Unterboden unter der Schalung (1) aus,
- man positioniert jeden Stellantrieb (5) auf dem oberen Fußboden (PN) neben der entsprechenden Stange (2) und man positioniert für jeden Stellantrieb (5) die andere der Verkeilungen, obere Verkeilung (42) genannt, auf dem Träger (52) seines beweglichen Teils (50) und um die Stange (2), wobei das andere der zwei Anschlagorgane (31) zuvor oberhalb der oberen Verkeilung (42) positioniert wird,
- man senkt die Schalung (1) ab, indem man die Stangen (2) in aufeinanderfolgenden Stufen absenkt, indem man gleichzeitig auf die Positionen der Anschlagorgane (31, 32, 33) und auf die Positionen der beweglichen Teile (50) der Stellantriebe (5) einwirkt.

2. Bauverfahren nach Anspruch 1, bei dem man beim Absenken der Schalung (1) für jede Aufhängvorrichtung mindestens eine Lasttransferphase zwischen der unteren Verkeilung (41) in Auflage auf einem Fußboden (PN; PN-1) und der oberen Verkeilung (42), die von dem beweglichen Teil (50) des Stellantriebs (5) getragen wird, ausführt, wobei die Transferphase für jede Aufhängvorrichtung die folgenden Schritte umfasst:
- man geht von einer Anordnung aus, bei der die Last der Aufhängung auf der unteren Verkeilung (41) mit einem unteres genannten Anschlagorgan (32; 33; 33), das gegen die untere Verkeilung (41) angedrückt ist, ruht, und bei der ein anderes oberes genanntes Anschlagorgan (31; 32; 31) oberhalb des unteren Anschlagorgans (32; 33; 33) liegt,
- man steuert den beweglichen Teil (50) des Stellantriebs (5) bis zu einer oberen Zwischenposition, in der der bewegliche Teil (50) unterhalb einer oberen Endposition mit einem vorbestimmten oberen Abstand angeordnet wird,
- man ordnet die obere Verkeilung (42) um die Stange (2) auf dem Träger (52) des Stellantriebs (5) an, wobei das obere Anschlagorgan (31; 32; 31) zuvor oberhalb der oberen Verkeilung (42) positioniert wird,
- man senkt das obere Anschlagorgan (32; 33; 33), bis es mit der oberen Verkeilung (42) in Berührung kommt,
- man steuert den beweglichen Teil (50) des Stellantriebs (5) bis zu der oberen Endposition, die einem Hub auf einer Höhe entspricht, die gleich dem oberen Abstand ist, was zum Abheben des unteren Anschlagorgans (32; 33; 33) gegenüber der unteren Verkeilung (41) und zum Andrücken der oberen Verkeilung (42) gegen das obere Anschlagorgan (32; 33; 33) derart führt, dass die Last der Aufhängung jetzt auf der oberen Verkeilung (42), die von dem Stellantrieb (5) getragen wird, ruht.

3. Bauverfahren nach Anspruch 2, bei dem man beim Senken der Schalung (1) für jede Aufhängvorrichtung und im Anschluss an eine Transferphase eine Senkphase um eine Stufe ausführt, die für jede Aufhängvorrichtung die folgenden Schritte umfasst:
- man geht von einer Konfiguration aus, in der der bewegliche Teil (50) des Stellantriebs (5) in der oberen Endposition ist und die obere Verkeilung (42), die gegen ein oberes Anschlagorgan (31; 32; 31) gedrückt ist, trägt,
- man positioniert ein unteres Anschlagorgan (33; 33; 32) in einer vorbestimmten Höhe oberhalb einer unteren Verkeilung (41), die auf einem Fußboden (PN-1) ruht, um die Stange (2),
- man steuert den beweglichen Teil (50) des Stellantriebs (5) bis zu einer unteren Zwischenposition, in der der bewegliche Teil (50) oberhalb einer unteren Endposition mit einem unterer genannten Abstand angeordnet ist,
- man senkt das unteren Anschlagorgan (33; 33; 32), bis es mit der unteren Verkeilung (41) in Berührung kommt,
- man steuert den beweglichen Teil (50) des Stellantriebs (5) bis zu der unteren Endposition, die einem Senken auf einer Höhe gleich dem unteren Abstand entspricht, so dass die Last der Aufhängung jetzt auf der unteren Verkeilung (41), die von dem Boden getragen wird, nach einer Senkstufe ruht, die im Wesentlichen dem Hub des beweglichen Teils (50) zwischen seiner oberen Endposition und seiner unteren Endposition entspricht.

4. Bauverfahren nach Anspruch 3, bei dem das Senken der Schalung (1) mit einer ersten Sequenz, Freigabe der Spannungen in den Stangen (2) genannt, beginnt, die die folgenden Schritte für jede Aufhängvorrichtung umfasst:
- man führt eine Lasttransferphase zwischen der unteren Verkeilung (41) in Auflage auf dem oberen Fußboden (PN) und der oberen Verkeilung (42), die von dem beweglichen Teil (50) des Stellantriebs (5) getragen wird, der auf dem oberen Fußboden (PN) angeordnet ist, mit einem ersten Anschlagorgan (31) als oberes Anschlagorgan und mit einem zweiten Anschlagorgan (32) als unteres Anschlagorgan aus,
- man hebt das zweite Anschlagorgan (32) um eine vordefinierte Höhe, Freigabehöhe genannt,
- man steuert den beweglichen Teil (50) des Stellantriebs (5) in Richtung seiner unteren Endposition, was einem Senken auf mindestens der Freigabehöhe entspricht, bis das zweite Anschlagorgan (32) auf der unteren Verkeilung (41) zum Aufliegen kommt.

5. Bauverfahren nach Anspruch 4, bei dem das Senken der Schalung (1) im Anschluss an die erste Sequenz eine zweite Sequenz, Lasttransfersequenz zwischen dem oberen Fußboden (PN) und dem unteren Fußboden (PN-1) genannt, umfasst, die die folgenden Schritte für jede Aufhängvorrichtung umfasst:
- man führt eine Lasttransferphase zwischen der unteren Verkeilung (41) in Auflage auf dem oberen Fußboden (PN) und der unteren Verkeilung (42), die von dem beweglichen Teil (50) des Stellantriebs (5) getragen wird, der auf dem oberen Fußboden (PN) angeordnet ist, mit dem ersten Anschlagorgan (31) als oberes Anschlagorgan und mit dem zweiten Anschlagorgan (32) als unteres Anschlagorgan, aus,
- man entfernt die untere Verkeilung (41) in Auflage auf dem oberen Fußboden (PN), indem man sie von der Stange (2) abspreizt, um die den Durchgang für das zweite Anschlagorgan (32) durch den oberen Fußboden (PN) freizugeben, wobei das zweite Anschlagorgan (32) oberhalb eines dritten Anschlagorgans (33), das vorab zwischen dem unteren Fußboden (PN-1) und dem oberen Fußboden (PN) positioniert wird, positioniert ist,
- man positioniert eine untere Verkeilung (41) in Auflage auf dem unteren Fußboden (PN-1) um die Stange (2), wobei die untere Verkeilung (41) entweder die untere Verkeilung (41) ist, die ursprünglich auf dem oberen Fußboden (PN) vorhanden war und um ein Niveau gesenkt wurde, oder eine ähnliche andere untere Verkeilung (41),
- man führt eine Senkphase um eine Stufe mit dem unteren Fußboden (PN-1) als Fußboden, mit dem dritten Anschlagorgan (33) als unteres Anschlagorgan, mit dem ersten Anschlagorgan (31) als oberes Anschlagorgan und mit der unteren Verkeilung (41), die auf dem unteren Fußboden (PN-1) ruht, als untere Verkeilung (41) derart aus, dass die untere Verkeilung (41) auf dem unteren Fußboden (PN-1) positioniert ist, während der Stellantrieb (5) auf dem oberen Fußboden (PN) positioniert ist, wobei die Senkphase um eine Stufe synchron zwischen allen Stellantrieben (5), die jede Stange (2), die gemeinsam zu senken ist, führt, geführt wird, bis sie von dem unteren Fußboden (PN-1) mittels des dritten Anschlagorgans (33) in Auflage auf der unteren Verkeilung (41) getragen wird, und bis das zweite Anschlagorgan (32) den oberen Fußboden (PN) durchquert hat.

6. Bauverfahren nach Anspruch 5, bei dem das Senken der Schalung (1) im Anschluss an die zweite Sequenz eine dritte Sequenz, Durchqueren des ersten Anschlagorgans (31) genannt, umfasst, die die folgenden Schritte für jede Aufhängvorrichtung umfasst:
- man transferiert den Stellantrieb (5) auf den unteren Fußboden (PN-1) und man positioniert ihn neben der entsprechenden Stange (2),
- man führt mindestens zweimal die Abfolge einer Lasttransferphase und einer Senkphase um eine Stufe aus, wobei:
- die Lasttransferphase zwischen der unteren Verkeilung (41) in Auflage auf dem unteren Fußboden (PN-1) und der oberen Verkeilung (42), die von dem beweglichen Teil (50) des Stellantriebs (5) getragen wird, der auf dem unteren Fußboden (PN-1) angeordnet ist, mit dem zweiten Anschlagorgan (32) als oberes Anschlagorgan und mit dem dritten Anschlagorgan (33) als unteres Anschlagorgan ausgeführt wird,
- die Senkphase um eine Stufe mit dem unteren Fußboden (PN-1) als Fußboden, mit dem zweiten Anschlagorgan (32) als oberes Anschlagorgan und mit dem dritten Anschlagorgan (33) als unteres Anschlagorgan ausgeführt wird, wobei die Senkphase um eine Stufe synchron zwischen allen Stellantrieben (5) geführt wird,
wobei die Wiederholung der Phasenabfolgen jede Stange (2) zum gemeinsamen Senken, bis sie von dem unteren Fußboden (PN-1) getragen wird, mittels des dritten Anschlagorgans (33) in Auflage auf der unteren Verkeilung (41) geführt wird, und bis das erste Anschlagorgan (31) den oberen Fußboden (PN) durchquert hat.

7. Bauverfahren nach Anspruch 6, bei dem das Senken der Schalung (1) im Anschluss an die dritte Sequenz eine vierte Sequenz, Durchqueren des dritten Anschlagorgans (33) genannt, umfasst, die die folgenden Schritte für jede Aufhängvorrichtung umfasst:
- man führt eine Lasttransferphase zwischen der unteren Verkeilung (41) in Auflage auf dem unteren Fußboden (PN-1) und der oberen Verkeilung (42), die von dem beweglichen Teil (50) des Stellantriebs (5) getragen wird, der auf dem unteren Fußboden (PN-1) angeordnet ist, mit dem ersten Anschlagorgan (31) als oberes Anschlagorgan und mit dem dritten Anschlagorgan (33) als unteres Anschlagorgan aus, wobei das zweite Anschlagorgan (32) unterhalb der oberen Verkeilung (42) positioniert ist,
- man entfernt die untere Verkeilung (41) in Auflage auf dem unteren Fußboden (PN-1), indem man sie von der Stange (2) abspreizt, um den Durchgang für das dritte Anschlagorgan (33) durch den unteren Fußboden (PN-1) freizugeben,
- man steuert den beweglichen Teil (50) des Stellantriebs (5) in Richtung seiner unteren Endposition, bis zu einer Zwischenposition, in der das dritte Anschlagorgan (33) vollständig durch den unteren Fußboden (PN-1) eingefügt ist, während man gleichzeitig das zweite Anschlagorgan (32) oberhalb des unteren Fußbodens (PN-1) hält,
- man bringt die untere Verkeilung (41) wieder auf dem unteren Fußboden (PN-1) um die entsprechende Stange (2) und unterhalb des zweiten Anschlagorgans (32) an,
- man führt eine Senkphase um eine Stufe mit dem unteren Fußboden (PN-1) als Fußboden, mit dem zweiten Anschlagorgan (32) als unteres Anschlagorgan, mit dem ersten Anschlagorgan (31) als oberes Anschlagorgan und mit der unteren Verkeilung (41), die auf dem unteren Fußboden (PN-1) ruht, als unterer Anschlag (41) aus, wobei die Senkphase um eine Stufe synchron zwischen allen Stellantrieben (5) geführt wird, die jede Stange (2) zum gemeinsamen Senken führt, bis sie von dem unteren Fußboden (PN-1) mittels des zweiten Anschlagorgans (32) in Auflage auf der unteren Verkeilung (41) getragen wird.

8. Bauverfahren nach Anspruch 7, bei dem das Senken der Schalung (1) im Anschluss an die vierte Sequenz eine fünfte Sequenz, abschließendes Senken genannt, umfasst, die die folgenden Schritte für jede Aufhängvorrichtung umfasst:
- man führt mindestens zweimal die Abfolge einer Lasttransferphase und einer Senkphase um eine Stufe aus, wobei:
- die Lasttransferphase wird zwischen der unteren Verkeilung (41) in Auflage auf dem unteren Fußboden (PN-1) und der oberen Verkeilung (42), die von den beweglichen Teil (50) des Stellantriebs (5), der auf dem unteren Fußboden (PN-1) angeordnet ist, mit dem ersten Anschlagorgan (31) als oberes Anschlagorgan und mit dem zweiten Anschlagorgan (32) als unteres Anschlagorgan ausgeführt,
- die Senkphase um eine Stufe wird mit dem unteren Fußboden (PN-1) als Fußboden, mit dem ersten Anschlagorgan (31) als oberes Anschlagorgan und mit dem zweiten Anschlagorgan (32) als unteres Anschlagorgan ausgeführt, wobei die Senkphase um eine Stufe synchron zwischen allen Stellantrieben (5) geführt wird,
wobei die Wiederholung dieser Phasenabfolgen jede Stange (2) zum gemeinsamen Senken führt, bis sie von dem unteren Fußboden (PN-1) mittels des zweiten Anschlagorgans (32) in Auflage auf der unteren Verkeilung (41) getragen wird.

9. Bausatz für das Umsetzen eines Bauverfahrens nach einem der vorhergehenden Ansprüche, der Folgendes umfasst:
- mehrere Aufhängvorrichtungen, die jeweils Folgendes umfassen:
- eine Aufhängstange (2), auf die mindestens zwei, vorzugsweise drei Anschlagorgane (31, 32, 33) montiert sind, die in Position entlang der Stange (2) verstellbar sind,
- mindestens zwei abnehmbare Verkeilungen (41, 42) die jeweils eine obere Auflageoberfläche für die Anschlagorgane (31, 32, 33) aufweisen,
- einen Stellantrieb (5), der einen beweglichen Teil (50) umfasst, der in Verschiebung zwischen mehreren Positionen gesteuert ist und einen Träger (52) für eine Verkeilung (42) aufweist,
- eine Schalung (1), die Befestigungsmittel (22, 23) der unteren Enden (21) der Stangen (2) der Aufhängvorrichtungen aufweist.

10. Bausatz nach Anspruch 9, wobei jede Aufhängstange (2) ein Außengewinde aufweist und die Anschlagorgane Muttern (31, 32, 33) sind, die auf ihre jeweiligen Stangen (2) geschraubt sind.

11. Bausatz nach einem der Ansprüche 9 oder 10, wobei die Verkeilungen (41, 42) Kerben (43) umfassen, um das Durchgehen der entsprechenden Stange (2) in ihren jeweiligen Kerben (43) zu erlauben.

12. Bausatz nach einem der Ansprüche 9 bis 11, wobei die Stellantriebe (5) jeweils des Typs Zylinder sind, insbesondere des Typs einfacher oder doppelter Zylinder.

13. Bausatz nach einem der Ansprüche 9 bis 12, der ferner eine Steuereinheit der Stellantriebe (5) umfasst, die angepasst ist, um die Positionen ihrer beweglichen Teile synchron zu steuern.

## Claims

1. A method for constructing an underground structure comprising the realization of successive underground floors (PN, PN-1) by descending from a supporting floor (PP), while digging the subsoil as the realization of the floors (PN, PN-1) progresses from top to bottom, each underground floor (PN, PN-1) being realized by pouring a building material in a formwork (1) suspended on at least one higher-level floor by means of suspension devices, said method being **characterized in that** it comprises the following steps :
- providing several suspension devices, each comprising :
• a suspension bar (2) on which are mounted at least two, preferably at least three, abutment members (31, 32, 33) adjustable in position along said bar (2) ;
• at least two removable wedges (41, 42) each presenting an upper bearing surface (44) for the abutment members (31, 32, 33) ;
• an actuator (5) comprising a movable portion (50) driven in translation between several positions and presenting a support (52) for a wedge (42) ;
- suspending the formwork (1) on at least one floor called upper floor (PN) by means of the suspension devices, each bar (2) presenting a lower end (21) fastened on the formwork (1), and each bar (2) passing through the concerned upper floor (PN) by presenting an upper portion protruding from said upper floor (PN) and on which are mounted two abutment members (31, 32), each bar (2) being supported by the concerned upper floor (PN) by means of one of the two abutment members (32) bearing on one of the wedges, called the lower wedge (41), placée on said upper floor (PN) around the bar (2) ;
- pouring a building material in the suspended formwork (1) in order to realize a floor called lower floor (PN-1), letting it dry, and digging the subsoil under the formwork (1) ;
- positioning each actuator (5) on the upper floor (PN) next to the corresponding bar (2) and, for each actuator (5), positioning the other of the wedges, called upper wedge (42), on the support (52) of its movable portion (50) and around said bar (2), the other of the two abutment members (31) being positioned, beforehand above said upper wedge (42) ;
- descending the formwork (1) by descending the bars (2) by successive bearings by acting both on the positions of the abutment members (31, 32, 33) and on the positions of the movable portions (50) of the actuators (5).

2. The construction method according to claim 1, wherein, when descending the formwork (1), at least one load transfer phase is carried out for each suspension device between the lower wedge (41) bearing on a floor (PN ; PN-1) and the upper wedge (42) supported by the movable portion (50) of the actuator (5), said transfer phase comprising, for each suspension device, the following steps :
- starting from an arrangement wherein the load of the suspension rests on the lower wedge (41) with a member called lower abutment member (32 ; 33 ; 33) pressed against said lower wedge (41), and wherein another member called upper abutment member (31 ; 32 ; 31) is located above said lower abutment member (32 ; 33 ; 33);
- driving the movable portion (50) of the actuator (5) until an intermediate high position wherein the movable portion (50) is disposed below a final high position of a spacing called predefined upper spacing ;
- disposing the upper wedge (42) around the bar (2) on the support (52) of the actuator (5), the upper abutment member (31 ; 32 ; 31) being positioned beforehand above said upper wedge (42) ;
- descending the upper abutment member (32 ; 33 ; 33) until coming into contact with the upper wedge (42) ;
- driving the movable portion (50) of the actuator (5) until the final high position, corresponding to an ascent over a height equivalent to said upper spacing, leading to the detachment of the lower abutment member (32 ; 33 ; 33) vis-à-vis the lower wedge (41) and to the pressing of the upper wedge (42) against the upper abutment member (32 ; 33 ; 33), so that the load of the suspension henceforth rests on the upper wedge (42) carried by the actuator (5).

3. The construction method according to claim 2, wherein, when descending the formwork (1), a one-bearing descent phase is carried out for each suspension device and subsequently to a transfer phase, a one-bearing descent phase comprising, for each suspension device, the following steps :
- starting from a configuration wherein the movable portion (50) of the actuator (5) is in the final high position and supports the upper wedge (42) which is pressed against an upper abutment member (31 ; 32 ; 31) ;
- positioning a lower abutment member (33 ; 33 ; 32) at a predefined height above a lower wedge (41) resting on a floor (PN-1) around the bar (2) ;
- driving the movable portion (50) of the actuator (5) until an intermediate low position wherein the movable portion (50) is disposed above a final low position of a spacing a called lower spacing ;
- descending the lower abutment member (33 ; 33 ; 32) until coming into contact with the lower wedge (41) ;
- driving the movable portion (50) of the actuator (5) until the final low position, corresponding to a descent over a height equivalent to said lower spacing, so that the load of the suspension henceforth rests on the lower wedge (41) carried by the floor after a descent bearing corresponding substantially to the stroke of the movable portion (50) between its final high position and its final low position.

4. The construction method according to claim 3, wherein the descent of the formwork (1) begins with a first sequence, called sequence of relaxing stresses in the bars (2), comprising the following steps for each suspension device :
- carrying out a load transfer phase between the lower wedge (41) bearing on the upper floor (PN) and the upper wedge (42) supported by the movable portion (50) of the actuator (5) disposed on the upper floor (PN), with a first abutment member (31) as an upper abutment member and a second abutment member (32) as a lower abutment member;
- raising the second abutment member (32) by a predefined height, called relaxation height;
- driving the movable portion (50) of the actuator (5) toward its final low position, corresponding to a descent over at least the relaxation height, until the second abutment member (32) bears on the lower wedge (41).

5. The construction method according to claim 4, wherein, subsequently to the first sequence, the descent of the formwork (1) includes a second sequence, called sequence of transferring the load between the upper floor (PN) and the lower floor (PN-1), comprising the following steps, for each suspension device :
- carrying out a load transfer phase between the lower wedge (41) bearing on the supper floor (PN) and the upper wedge (42) supported by the movable portion (50) of the actuator (5) disposed on the upper floor (PN), with the first abutment member (31) as an upper abutment member and the second abutment member (32) as a lower abutment member;
- removing the lower wedge (41) bearing on the upper floor (PN), by spacing it apart from the bar (2) in order to free the passage for the second abutment member (32) through the upper floor (PN), said second abutment member (32) being positioned above a third abutment member (33) positioned, beforehand, between the lower floor (PN-1) and the upper floor (PN) ;
- positioning a lower wedge (41) bearing on the lower floor (PN-1) around the bar (2), said lower wedge (41) being either the lower wedge (41) initially present on the upper floor (PN) and lowered by one level or another similar lower wedge (41) ;
- carrying out a one-bearing descent phase with the lower floor (PN-1) as a floor, with said third abutment member (33) as a lower abutment member, with said first abutment member (31) as an upper abutment member and with said lower wedge (41) resting on the lower floor (PN-1) as a lower wedge (41) so that the lower wedge (41) is positioned on the lower floor (PN-1) whereas the actuator (5) is positioned on the upper floor (PN), where said one-bearing descent phase is led in a synchronous manner among all actuators (5) resulting in a concomitant descent of each bar (2) until being supported by the lower floor (PN-1) by means of the third abutment member (33) bearing on the lower wedge (41), and until the second abutment member (32) passes through the upper floor (PN).

6. The construction method according to claim 5, wherein, subsequently to the second sequence, the descent of the formwork (1) includes a third sequence called sequence of passing through the first abutment member (31), comprising the following steps for each suspension device :
- transferring the actuator (5) on the lower floor (PN-1) and positioning it next to the corresponding bar (2) ;
- successively carrying out, at least twice, a load transfer phase and a one-bearing descent phase, where :
• the load transfer phase is carried out between the lower wedge (41) bearing on the lower floor (PN-1) and the upper wedge (42) supported by the movable portion (50) of the actuator (5) disposed on the lower floor (PN-1), with the second abutment member (32) as an upper abutment member, and with the third abutment member (33) as a lower abutment member;
• the one-bearing descent phase is carried out, with the lower floor (PN-1) as a floor, with the second abutment member (32) as an upper abutment member, and with the third abutment member (33) as a lower abutment member, where said one-bearing descent phase is led in a synchronous manner among all actuators (5) ;
the repetition of these successive phases resulting in a concomitant descent of each bar (2) until being supported by the lower floor (PN-1) by means of the third abutment member (33) bearing on the lower wedge (41), and until the first abutment member (31) passes through the upper floor (PN).

7. The construction method according to claim 6, wherein, subsequently to the third sequence, the descent of the formwork (1) includes a fourth sequence, called sequence of passing through the third abutment member (33), comprising the following steps, for each suspension device :
- carrying out a load transfer phase between the lower wedge (41) beating on the lower floor (PN-1) and the upper wedge (42) supported by the movable portion (50) of the actuator (5) disposed on the lower floor (PN-1), with the first abutment member (31) as an upper abutment member and with the third abutment member (33) as a lower abutment member, the second abutment member (32) being positioned below the upper wedge (42) ;
- removing the lower wedge (41) bearing on the lower floor (PN-1), by spacing it apart from the bar (2) in order to free the passage for the third abutment member (33) through the lower floor (PN-1) ;
- driving the movable portion (50) of the actuator (5) toward its final low position until an intermediate position wherein the third abutment member (33) is fully engaged through the lower floor (PN-1) while maintaining the second abutment member (32) above the lower floor (PN-1);
- putting the lower wedge (41) back in place on the lower floor (PN-1), around the corresponding bar (2) and below the second abutment member (32) ;
- carrying out a one-bearing descent phase with the lower floor (PN-1) as a floor, with said second abutment member (32) as a lower abutment member, with said first abutment member (31) as an upper abutment member, and with said lower wedge (41) resting on the lower floor (PN-1) as a lower wedge (41), where said one-bearing descent phase is led in a synchronous manner among all actuators (5) resulting in a concomitant descent of each bar (2) until being supported by the lower floor (PN-1) by means of the second abutment member (32) bearing on the lower wedge (41).

8. The construction method according to claim 7, wherein, subsequently to the fourth sequence, the descent of the formwork (1) includes a fifth sequence called final descent sequence, comprising the following steps, for each suspension device :
- successively carrying out, at least twice, a load transfer phase and a one-bearing descent phase, where :
• the load transfer phase is carried out between the lower wedge (41) bearing on the lower floor (PN-1) and the upper wedge (42) supported by the movable portion (50) of the actuator (5) disposed on the lower floor (PN-1), with the first abutment member (31) as an upper abutment member, and with the second abutment member (32) as a lower abutment member;
• the one-bearing descent phase is carried out with the lower floor (PN-1) as a floor, with the first abutment member (31) as an upper abutment member, and with the second abutment member (32) as a lower abutment member, where said one-bearing descent phase is led in a synchronous manner among all actuators (5) ;
the repetition of these successive phases result in a concomitant descent of all bars (2) until being supported by the lower floor (PN-1) by means of the second abutment member (32) bearing on the lower wedge (41).

9. A construction kit for implementing a construction method in accordance with any one of the preceding claims, comprising :
- several suspension devices, each comprising :
• a suspension bar (2) on which are mounted at least two, preferably at least three, abutment members (31, 32, 33) adjustable in position along said bar (2) ;
• at least two removable wedges (41, 42) each presenting an upper bearing surface for the abutment members (31, 32, 33) ;
• an actuator (5) comprising a movable portion (50) driven in translation between several positions and presenting a support (52) for a wedge (42) ;
- a formwork (1) integrating means (22, 23) for fastening the lower ends (21) of the bars (2) of the suspension devices.

10. The construction kit according to claim 9, wherein each suspension bar (2) presents an external thread and the abutment members consist of nuts (31, 32, 33) screwed on their respective bars (2).

11. The construction kit according to claims 9 or 10, wherein the wedges (41, 42) present notches (43) for allowing the passage of the corresponding bar (2) in their respective notches (43).

12. The construction kit according to any one of claims 9 to 11, wherein each of the actuators (5) are of the cylinder-type, in particular of the simple-acting cylinder type or the double-acting cylinder type.

13. The construction kit according to any one of claims 9 to 12, further comprising a unit for driving the actuators (5), adapted to drive the positions of their movable portions in a synchronized manner.
